# FASCICULE DE BREVET EUROPEEN

(11) **EP 0 462 027 B1**
(45) Date de publication et mention de la délivrance du brevet: **24.05.1995**
(21) Numéro de dépôt: 91420179.3
(22) Date de dépôt: 06.06.1991
(51) Int. Cl.: A45D 20/10, A45D 20/04

(54) **Sèche-cheveux électrique autonome**
Selbständiger elektrischer Haartrockner
Autonomous electrical hair-dryer

(30) Priorité: 12.06.1990 FR 9007549
(43) Date de publication de la demande: 18.12.1991
(73) Titulaire: CABLECO, F-69210 Savigny (FR); BEABA, F-01150 Blyes (FR)
(72) Inventeur: Poumey, Michel, F-69130 Ecully (FR); Latorre, Christian, F-38200 Vienne (FR)
(74) Mandataire: Laurent, Michel

(56) Documents cités:
- EP-A- 0 176 441
- EP-A- 0 203 437
- DE-A- 3 429 319
- GB-A- 2 183 154
- US-A- 3 938 018
- US-A- 4 397 055

## Description

L'invention concerne un sèche-cheveux électrique autonome. Par "sèche-cheveux autonome", on entend un sèche-cheveux dépourvu de cordon d'alimentation au secteur, et susceptible néanmoins de générer un flux d'air chaud dirigé.

L'utilisation d'appareils électriques, notamment ménagers, sans fil d'alimentation au secteur, est connue depuis quelques temps déjà et tend à s'amplifier chaque jour davantage compte tenu de son aspect pratique. Toutefois, cette utilisation est généralement limitée au fonctionnement occasionnel de quelques appareils munis d'un moteur électrique, tels que aspirateurs de tables, ventilateurs, mixeurs, tourne-vis électriques, etc. . Ces appareils sont généralement munis d'une batterie électrique, rechargeable ou non, dont la capacité, sous un encombrement acceptable, est suffisante pour assurer leur utilisation intermittente correspondante. Dans le cadre de batteries rechargeables, ces appareils sont munis d'un socle relié au secteur d'alimentation électrique et présentent des contacts électriques, destinés à coopérer avec des contacts électriques correspondants ménagés sur l'appareil proprement dit.

Si certes, ces appareils fonctionnent correctement dans le cadre de leur application, en revanche, ils présentent le double inconvénient, lorsque la puissance requise de l'appareil augmente, d'une part de nécessiter des batteries électriques de grandes dimensions, augmentant ainsi le poids et l'encombrement, et d'autre part des contacts électriques de bonne qualité et durables dans le temps.

Dans le cadre particulier des sèche-cheveux autonomes, on a proposé des appareils dans lesquels la source thermique était assurée soit par catalyse, soit au moyen de brûleurs à gaz. Dans ce cas, la source électrique n'alimente plus que le ventilateur destiné à pulser l'air sur la source thermique, en vue de créer le flux d'air chaud en sortie du sèche-cheveux. Toutefois, ce type de sèche-cheveux présente l'inconvénient de nécessiter un remplacement périodique des cartouches, et en outre l'adjonction de dispositifs piézo-électriques ou équivalents, aptes à assurer l'allumage du gaz. Par ailleurs, ils ne sont pas sans danger en cas de chute, compte-tenu du risque de fuite du gaz, et de sa combustion instantanée.

On a également proposé des sèche-cheveux, dans lesquels la source thermique est classiquement constituée par des résistances électriques, et dont l'alimentation est assurée par le biais d'accumulateurs rechargeables lorsque le sèche-cheveux est positionné sur un socle, lui-même raccordé au secteur d'alimentation électrique. Ce type d'appareil s'avère d'utilisation très limitée dans le temps, compte-tenu de l'épuisement très rapide de la charge des accumulateurs pour alimenter lesdites résistances électriques.

Enfin, on a également proposé des sèche-cheveux, dans lesquels la source thermique est constituée par un matériau caloporteur, dont le réchauffement s'effectue au moyen de résistances électriques, alimentées en énergie électrique par le biais d'un socle, donc en dehors des périodes d'utilisation, par contact électrique direct (voir par exemple DE-A-3 429 319 qui contient toutes les caractéristiques du préambule de la revendication 1). Outre l'efficacité toute relative de ces périodes de réchauffement, ce type d' appareils n'est pas sans risque en terme de danger électrique.

L'invention vise à pallier ces différents inconvénients. Elle propose un sèche-cheveux utilisant le stockage thermique comme source thermique, et un stockage électrique au moyen de batteries rechargeables pour l'activation d'un ventilateur apte à générer le flux d'air.

Elle propose donc un dispositif électrique autonome constitué d'un socle raccordé par une prise au secteur d'alimentation électrique et d'un sèche-cheveux portable, encastrable dans ledit socle, comprenant :
- une réserve thermique dont le chauffage est réalisé en dehors des périodes d'utilisation lorsqu'il est positionné sur son socle, ladite réserve étant constituée par un réservoir clos accumulateur et échangeur de chaleur contenant un matériau caloporteur chauffé au moyen de résistance électrique;
- un accumulateur d'énergie électrique, rechargé lorsque le sèche-cheveux est positionné sur son socle, cette énergie électrique n'étant utilisée en cours de fonctionnement que pour l'évacuation vers la face antérieure dudit sèche-cheveux de l'énergie calorifique emmagasinée dans la réserve thermique;
- un ventilateur destiné à pulser de l'air ambiant sur ladite réserve accumulateur et échangeur de chaleur en vue de générer un flux d'air chaud, par échange thermique entre l'air ambiant et ladite réserve.

En d'autres termes, l'invention propose un sèche-cheveux de conception telle que l'accumulation de chaleur n'est réalisée que pendant les périodes de non-utilisation dudit sèche-cheveux, la délivrance de l'énergie calorifique ainsi emmagasinée ne nécessitant plus qu'un moyen traditionnel, typiquement un ventilateur, peu gourmand en énergie, et n'impliquant donc pas d'accumulateurs de forte capacité, et par conséquent peu encombrants.

Selon l'invention, le socle comporte un circuit électrique dit "primaire", générateur d'énergie haute fréquence dans un inducteur ménagé au niveau de l'une de ses faces, destinée à venir en regard de la face postérieure du sèche-cheveux proprement dit lorsque ce dernier est encastré dans ledit socle, le sèche-cheveux proprement dit comprenant un circuit électrique secondaire, alimenté en énergie électrique par induction électro-magnétique par le circuit électrique primaire du socle lorsque le sèche-cheveux est encastré dans ce dernier, ledit circuit secondaire comprenant un bobinage induit ménagé au niveau de la face postérieure du sèche-cheveux, monte en parallèle avec un condensateur afin de former un circuit oscillant bouchon de fréquence de résonance légèrement supérieure à la fréquence de résonance du circuit primaire, le circuit secondaire alimentant en énergie électrique une ou plusieurs résistances électriques, et comportant en outre en parallèle un accumulateur muni d'un redresseur de courant, destiné à alimenter en énergie électrique un moteur.

Selon une caractéristique importante de l'invention, le chauffage du matériau caloporteur n'est réalisé que lorsque le circuit électrique secondaire est alimenté électriquement, c'est à dire lorsque le sèche-cheveux est encastré sur son socle.

Selon une autre caractéristique de l'invention, le réservoir accumulateur et échangeur de chaleur comporte des ailettes s'étendant radialement à partir de celui-ci, et propres à optimiser l'échange thermique entre l'air ambiant pulsé par le ventilateur et ladite source de chaleur.

Le circuit électrique secondaire comporte en outre un thermostat, dont la sonde est située sur le réservoir accumulateur et échangeur de chaleur, destiné à contrôler la température du matériau caloporteur lorsque ledit matériau est en chauffe, c'est à dire lorsque le sèche-cheveux est en place sur son socle.

Le socle est de forme généralement circulaire, dont la section transversale est en forme de U, dont la base reçoit l'inducteur du circuit électrique primaire, et vient en contact avec la face postérieure du sèche-cheveux proprement dit lorsque ce dernier est encastré sur le socle.

La manière dont l'invention peut être réalisée et les avantages qui en découlent ressortiront mieux de l'exemple de réalisation, donné ci-après à titre indicatif et non limitatif, à l'appui des figures annexées.

La figure 1 est une coupe longitudinale du sèche-cheveux proprement dit , également dénommé pistolet, conforme à l'invention.

La figure 2 est une représentation schématique du circuit électrique secondaire.

La figure 3 est une représentation schématique du sèche-cheveux en place sur son socle.

La figure 4 est une coupe transversale schématique du socle.

Selon l'invention, et comme on peut le voir sur la figure 3, le sèche-cheveux est constitué de deux éléments, à savoir respectivement le socle (1) relié au secteur d'alimentation électrique par une prise (2), et le sèche-cheveux proprement dit (3), également dénommé "pistolet". Celui-ci vient s'encastrer en période de non utilisation dans le socle (1), ce dernier étant de forme appropriée. Typiquement, le socle est circulaire et présente une section transversale en U dont la base (8) reçoit la face postérieure (4) du sèche-cheveux (3).

Comme on l'a représenté sur la figure 4, le socle comporte un circuit électrique primaire, constitué fondamentalement d'un générateur d'énergie haute fréquence (5), connecté à un circuit imprimé (6), ce dernier étant lui-même alimenté électriquement par le secteur par le biais de la prise (2) et ce, sans transformateur. Les générateurs d'énergie haute fréquence étant largement répandus, le générateur (5) ne sera pas décrit davantage. De manière connue, il débite un courant alternatif à haute fréquence dans un bobinage inducteur (7), de forme circulaire, formant avec un condensateur incorporé dans le générateur (5) un circuit oscillant, de type série ou parallèle. La fréquence de fonctionnement de cet ensemble correspond à la fréquence de résonance du circuit oscillant. Typiquement, la fréquence utilisée est de l'ordre de quelques dizaines de kilo Hertz (kHz). Le rendement du générateur ainsi conçu est de très bonne qualité, supérieure à 90 %, ce qui limite l'échauffement à l'intérieur du socle. De la sorte, celui-ci peut être avantageusement réalisé en plastique, par exemple en acryl butyle styrène (ABS), voire en polycarbonate et ce, sans aucune ouverture, ce qui lui confère une grande sécurité du point de vue isolation électrique. En outre, le bobinage inducteur (7) ne comportant pas beaucoup de spires, contrairement à un transformateur fonctionnant à la fréquence du secteur, l'isolement électrique entre les spires peut être supérieur sans augmenter sensiblement l'encombrement de l'inducteur, évitant ainsi les possibilités de court-circuit entre les spires et donc les risques d'incendie.

Selon une caractéristique de l'invention, le bobinage inducteur (7) est situé juste en dessous de la base (8) du U constitutif du socle (1).

Le courant haute fréquence qui circule dans le bobinage inducteur (7) crée, de manière connue, un champ électromagnétique variable de même fréquence, qui traverse, sans absorption, les parois plastiques du socle et notamment la paroi qui lui est immédiatement voisine et correspondant à la base (8) du U.

Le pistolet ou sèche-cheveux proprement dit (3) conforme à l'invention est également réalisé en matière plastique, tel que ABS ou polycarbonate. Fondamentalement, il comprend un réservoir accumulateur et échangeur de chaleur (9) contenant un matériau caloporteur. Le réservoir (9) reçoit également à l'intérieur une ou plusieurs résistances électriques (10). Le matériau caloporteur peut être liquide ou solide à température ambiante. Les résistances électriques (10) portent ce matériau, pendant la période de recharge, c'est à dire de non utilisation, à une température maximale, contrôlée au moyen d'un thermostat (11), dont la sonde est située contre le réservoir (9). Typiquement, la température maximale est voisine de 100°C. De fait, selon la nature du matériau caloporteur contenu dans le réservoir (9), le processus de chauffe engendre soit une simple élévation de température dudit matériau, ce dernier restant dans la phase physique dans laquelle il se trouve, soit un changement d'état de phase par absorption de l'énergie latente de changement d'état. De la sorte, lors de la restitution de la chaleur par le matériau caloporteur, soit on utilise la chaleur correspondant au refroidissement du matériau dans le cadre d'une conservation de la phase, soit on utilise d'une part le refroidissement des deux phases successives du matériau et d'autre part, la chaleur latente du changement d'état, tel que le passage gaz-liquide ou liquide-solide.

Il est à noter que le changement d'état permet, pour un même volume de réservoir, d'accumuler davantage de chaleur et donc, d'en restituer davantage lorsque le besoin s'en fera sentir. L'encombrement du réservoir (9) peut de fait s'en trouver réduit.

Le réservoir (9) joue le rôle d'échangeur de chaleur lors de la phase d'utilisation du pistolet (3). De la sorte, il est réalisé dans un métal conducteur de la chaleur, par exemple en aluminium, et comporte à sa périphérie, en vue d'un meilleur échange thermique des ailettes (12) de refroidissement, s'étendant radialement à partir du réservoir, augmentant de la sorte la surface d'échange avec l'air pulsé tel qu'il sera décrit ultérieurement.

Typiquement, le volume interne du réservoir (9) est voisine de 70 à 100 millilitres, et ce pour un sèche-cheveux plus spécifiquement destiné aux bébés et aux jeunes enfants. On peut de la même manière prévoir un réservoir de capacité comprise entre 200 et 400 millilitres, sans pour autant augmenter considérablement l'encombrement du sèche-cheveux.

Le pistolet (3) comporte en outre un moteur (13) actionnant un ventilateur (14). De manière connue, celui-ci est destiné à aspirer l'air ambiant externe au pistolet (3) et ce, par l'intermédiaire d'ouies ménagées au niveau de sa face postérieure (15), et à pulser cet air vers le réservoir (9), l'air étant ainsi forcé entre le boitier externe du pistolet réalisé comme déjà dit en matière plastique et le réservoir (9), permettant d'assurer un échange thermique entre l'air et ce dernier, en vue de générer un flux d'air chaud émergeant de la face antérieure (16) du pistolet (3). Le moteur (13) est activé électriquement au moyen de batteries rechargeables (17) ménagées dans le manche du pistolet (3). La mise en route du moteur (13) s'effectue par simple pression sur un bouton poussoir (18) ménagé au niveau de la face antérieure du manche du pistolet (3). Toutefois, il serait tout à fait concevable d'envisager la mise en route du moteur (13) du ventilateur (14) par tout autre moyen, tel qu'un organe de détection du déplacement du pistolet hors du socle, et une temporisation, etc. .

Il va être décrit plus en détail l'alimentation en énergie électrique des résistances (10) et le rechargement des batteries (17) du pistolet (3). On a représenté sur la figure 2 un schéma électrique sommaire correspondant au circuit électrique secondaire du pistolet (3). Fondamentalement, ce circuit comporte un bobinage capteur ou induit (19) de forme circulaire, ménagé parallèlement et au voisinage immédiat de la face postérieure (15) du pistolet (3). Ce bobinage capteur (19) est de même nature que celui du socle (1). Il est monté en parallèle avec un condensateur C de manière à former un circuit bouchon ou circuit oscillant, dont la fréquence de résonance est légèrement supérieure à celle du fonctionnement du circuit. Ce circuit constitue une source de tension alternative, de fréquence égale à celle du circuit générateur, et fonctionne suivant le principe de l'induction électromagnétique : le champ électromagnétique émis par l'inducteur (7) est capté à distance par l'induit (19) et transforme ce champ en force électromotrice. De fait, la distance entre l'inducteur (7) et l'induit (19) peut atteindre quelques centimètres, ce qui donne un isolement relativement important entre le circuit primaire générateur contenu dans le socle (1) et le circuit bouchon secondaire contenu dans le pistolet (3). En conséquence, il y a absence de contact électrique entre ces deux circuits.

Le circuit électrique secondaire alimente tout d'abord en parallèle les résistances électriques (10) servant à échauffer le matériau caloporteur contenu dans le réservoir clos (9) pendant les périodes de non utilisation.

En outre, il alimente par l'intermédiaire d'une diode (20) la batterie (17) d'alimentation du moteur (13) du ventilateur (14), en vue de son rechargement. De fait, la batterie se charge pendant les périodes de non utilisation.

En période de non utilisation, le pistolet (3) repose sur le socle (1) et plus précisément, repose par l'intermédiaire de sa face postérieure (15) située au voisinage de la face supérieure (8) du socle (1). Ainsi ces deux faces, et par conséquent l'inducteur (7) et l'induit (19) se trouvent parallèles l'un à l'autre. L'inducteur (7) et l'induit (19) se trouvent à une distance voisine de un à deux centimètres. Le socle étant relié au secteur d'alimentation électrique, il y a donc génération d'un champ électromagnétique provoquant d'une part, le chargement de la batterie (17), et d'autre part, l'échauffement du matériau caloporteur contenu dans le réservoir clos (9). Compte tenu de la présence du thermostat (11), quelle que soit la durée de la période de non utilisation, il n'y pas de risque d'échauffement intempestif du matériau caloporteur.Corrélativement compte tenu de la présence de la diode (20), une fois la batterie (17) rechargée, il n'y a pas risque de la voir se décharger dans le circuit électrique secondaire.

En période d'utilisation, le pistolet (3) n'est donc plus encastré dans le socle (1), et l'utilisateur actionne un interrupteur (18) destiné à mettre en route le ventilateur (14), pulsant de l'air ambiant au contact du réservoir (9), afin de générer un flux d'air chaud au niveau de la face antérieure (16). Corrélativement, la puissance absorbée par le socle lorsque le pistolet n'y est plus encastré est nulle, compte tenu que le circuit primaire comporte un organe de détection de l'amplitude des oscillations au niveau de l'inducteur (7), propre à ouvrir le circuit primaire.

Typiquement, la chaleur accumulée pendant la période de recharge durant par exemple deux heures, peut être ainsi entièrement restituée en dix minutes de fonctionnement. Ce résultat a pour avantage d'avoir un appareil de puissance absorbée sur le secteur une dizaine de fois plus faible que la puissance instantanée restituée. Ainsi, un sèche-cheveux de puissance calorifique de 500 Watts (W), n'absorbera qu'environ 50 Watts en période de recharge. Ceci minimise les composants du générateur contenus dans le socle, diminuant corrélativement le coût de revient d'un tel appareil.

Ainsi, l'utilisation du pistolet sèche-cheveux est simple et s'effectue en toute sécurité puisque l'arrêt du ventilateur stoppe instantanément l'émission d'air chaud, sans risque de surchauffe à l'intérieur du pistolet puisque les résistances électriques ne sont plus alimentées dès lors que le pistolet n'est plus encastré dans le socle. En outre, ce sèche-cheveux est très maniable du fait de l'absence de cordon d'alimentation électrique, et aussi sans aucun danger pour l'utilisateur, même en cas de pénétration d'eau.

## Revendications

1. Dispositif électrique autonome constitué d'un socle (1) raccordé par une prise (2) au secteur d'alimentation électrique, et d'un sèche-cheveux portable (3) encastrable dans ledit socle, comprenant :
- une réserve thermique (9) dont le chauffage est réalisé en dehors des périodes d'utilisation lorsque le sèche-cheveux (3) est positionné sur son socle (1), ladite réserve (9) étant constituée par un réservoir clos accumulateur et échangeur de chaleur contenant un matériau caloporteur chauffé au moyen d'une ou de résistances électriques (10);
- un accumulateur d'énergie électrique (17), rechargé à partir du socle (1), lorsque le sèche-cheveux (3) est positionné sur son socle (1), au moyen d'un circuit intégré dans ledit sèche-cheveux, cette énergie électrique n'étant utilisée en cours de fonctionnement que pour l'activation d'un moteur électrique (13) destiné à actionner un ventilateur (14) d'évacuation de l'énergie calorifique emmagasinée dans la réserve thermique (9) hors dudit sèche-cheveux,
- un ventilateur (14) destiné à pulser de l'air ambiant sur ladite réserve (9) en vue de générer un flux d'air chaud, par échange thermique entre l'air ambiant et ladite réserve,
***caractérisé*** en ce que :
- le socle (1) comporte un circuit électrique primaire (5,6) générateur d'énergie électro-magnétique, destiné à venir en regard de la face postérieure (15) du sèche-cheveux (3) lorsque ce dernier est encastré dans le socle (1);
- le sèche-cheveux (3) comprend un circuit électrique secondaire, alimenté électro-magnétiquement par le circuit électrique primaire (5, 6) lorsque le sèche-cheveux (3) est encastré dans le socle (1), afin d'une part, de charger l'accumulateur (17) intégré dans ledit circuit électrique secondaire destiné au fonctionnement d'un moteur (13) destiné à activer le ventilateur (14), et d'autre part, d'alimenter en énergie électrique la ou les résistances électriques (10) intégrées dans la réserve thermique (9).

2. Dispositif électrique autonome selon la revendication 1, caractérisé en ce que le circuit électrique primaire (5, 6) est destiné à générer une énergie haute fréquence au niveau d'un inducteur (7) ménagé au niveau de l'une des faces (8) du socle (1), afin d'alimenter en énergie électrique par induction électro-magnétique le circuit électrique secondaire lorsque le sèche-cheveux (3) est encastré dans ledit socle (1), ledit circuit secondaire comprenant un bobinage induit (19) ménagé au niveau de la face postérieure (15) du sèche - cheveux, monté en parallèle avec un condensateur C afin de former un circuit oscillant bouchon de fréquence de résonance légèrement supérieure à la fréquence de résonance du circuit primaire, ledit circuit secondaire comportant en outre en parallèle l'accumulateur (17) muni d'un redresseur (20), destiné à alimenter en énergie électrique le moteur (13).

3. Dispositif électrique autonome selon l'une des revendications 1 et 2, caractérisé en ce que le chauffage du matériau caloporteur n'est réalisé que lorsque le circuit électrique secondaire est alimenté électriquement, c'est à dire lorsque le sèche-cheveux (3) est encastré sur son socle (1).

4. Dispositif électrique autonome selon l'une des revendications 1 à 3, caractérisé en ce que le réservoir accumulateur échangeur de chaleur (9) comporte des ailettes (12) s'étendant radialement à partir de celui-ci, et destiné à optimiser l'échange thermique entre l'air ambiant pulsé par le ventilateur (14) et ledit réservoir (9).

5. Dispositif électrique autonome selon l'une des revendications 1 à 4, caractérisé en ce que le circuit électrique secondaire comporte en outre un thermostat (11), dont la sonde est située sur le réservoir accumulateur et échangeur de chaleur (9), destiné à contrôler la température du matériau caloporteur lorsque ledit matériau est en chauffe, c'est à dire lorsque le sèche-cheveux (3) est en place sur son socle (1).

6. Dispositif électrique autonome selon l'une des revendications 1 à 5, caractérisé en ce que le socle (1) est de forme généralement circulaire, dont la section transversale est en forme de U, dont la base (8) reçoit l'inducteur (7) du circuit électrique primaire (5, 6), et vient en contact avec la face postérieure (15) du sèche-cheveux (3) lorsque ce dernier est encastré sur le socle (1).

## Claims

1. Cordless electric apparatus consisting of a stand (1), which is connected via a plug (2) to the mains electricity supply, and of a portable hair-drier (3) which can be placed in said stand (1), comprising :
- a thermal reserve (9), the heating of which is effected outwith the periods of use, when the hair-drier (3) is positioned on its stand (1), said reserve (9) being constituted of a closed reservoir for accumulation and exchange of heat containing a heat-conducting substance heated by means of one or several electrical resistors (10) ;
- an electrical energy accumulator (17), recharged from the stand (1), when the hair-drier (3) is positioned on its stand (1), by means of an electrical circuit integrated in said hair drier, this electrical energy being used during operation only for activating an electric motor (13) intended to activate itself a fan (14) for conveying the heat energy stored in the thermal reserve (9) out of said hair-drier ;
- a fan (14) intended to pulsate ambient air at said reservoir (9) with a view to generating a hot air flow by means of thermal exchange between the ambient air and said reservoir,
characterised in that :
- the stand (1) comprises a primary electrical circuit (5, 6) generating electro-magnetic energy and intended to face the rear face (15) of the hair-drier (3) when the latter is placed in the stand (1) ;
- the hair-drier (3) comprises a secondary electrical circuit supplied with electro-magnetic energy by the primary electrical circuit (5, 6) when the hair-drier (3) is placed in the stand (1), in order on the one hand to charge the accumulator (17) integrated in said second electrical circuit and intended to supply with electrical energy a motor (13) intended to activate the fan (14), and on the other hand to supply with electricity the one or several electrical resistors (10) integrated in the thermal reserve (9).

2. Cordless electric apparatus according to claim 1, characterized in that the primary electrical circuit (5, 6) is intended to generate high-frequency energy at the level of an inductor (7) provided at the level of one of the faces (8) of the stand (1) in order to supply with electrical energy, by electromagnetic induction, the secondary electrical circuit when the hair-drier (3) is placed in said stand (1), said secondary circuit comprising an induction coil (19) provided at the level of the rear face (15) of the hair-drier and mounted in parallel with a capacitor C in order to form a block oscillating circuit of slightly greater resonance frequency than the resonance frequency of the primary circuit, said secondary circuit additionally comprising, in parallel the accumulator (17) provided with a rectifying device, intended to supply the motor (13) with electrical energy.

3. Cordless electric apparatus according to one of claims 1 and 2, characterised in that the heat-conducting substance is heated only when the secondary electrical circuit is supplied with electricity, that is to say when the hair-drier (3) is placed in its stand (1).

4. Cordless electric apparatus according to one of Claims 1 to 3, characterised in that the reservoir (9) for accumulation and exchange of heat comprises fins (12) extending radially away from the latter and intended to optimise the thermal exchange between the ambient air pulsated by the fan (14) and said reservoir (9).

5. Cordless electric apparatus according to one of Claims 1 to 4, characterised in that the secondary electrical circuit additionally comprises a thermostat (11) whose probe is situated on the reservoir (9) for accumulation and exchange of heat, which thermostat is intended to monitor the temperature of the heat-conducting substance when said substance is being heated, that is to say when the hair-drier (3) is in place on its stand (1).

6. Cordless electric apparatus according to one of Claims 1 to 5, characterised in that the stand (1) is of generally circular shape, the cross-section of which is U-shaped, and the base of which (8) receives the inductor (7) of the primary electrical circuit (5, 6) and comes into contact with the rear face (15) of the hair-drier (3) when the latter is placed on the stand (1).

## Patentansprüche

1. Netzunabhängiges Elektrogerät, bestehend aus einem Sockel (1), der über einen Stecker (2) an das elektrische Leitungsnetz angeschlossen ist, und einem schnurlosen, in den Sockel einsteckbaren Haartrockner (3), der:
- einen Wärmespeicher (9), der bei Nicht-Betrieb aufgeheizt wird, wenn der Haartrockner (3) im Sockel (1) steckt, wobei dieser Speicher (9) aus einem geschlossenen Speicherbehälter und einem mit einem Wärmemittel gefüllten Wärmetauscher besteht, das mit einem oder mehreren Heizdrähten (10) aufgeheizt wird;
- einen elektrischen Energiespeicher (17), der im Sockel (1) über einen integrierten Stromkreis im Haartrockner nachgeladen wird, wenn der Haartrockner (3) im Sockel (1) steckt, wobei die elektrische Energie im Betrieb nur für den Antrieb eines Elektromotors (13) verwendet wird, der ein Gebläse (14) zum Abführen der im Wärmespeicher (9) gespeicherten Wärmeenergie aus dem Haartrockner antreibt;
- ein Gebläse (14), das Umgebungsluft auf besagten Speicher (9) drückt und so durch Wärmeübergang vom Speicher auf die ihn umströmende Luft einen warmen Luftstrom erzeugt,
umfaßt,
dadurch gekennzeichnet, daß:
- in den Sockel (1) ein elektromagnetische Energie erzeugender Hauptstromkreis (5, 6) eingebaut ist, der an der Rückseite (15) des Haartrockners (3) anliegt, wenn dieser im Sockel (1) steckt;
- der Haartrockner (3) einen elektromagnetisch vom Hauptstromkreis (5, 6) gespeisten Nebenstromkreis aufweist, wenn der Haartrockner (3) im Sockel (1) steckt, damit einerseits der im Nebenstromkreis integrierte Speicher (17) zum Betreiben eines Motors (13), der das Gebläse (14) antreibt, geladen und andererseits der/die in den Wärmespeicher (9) integrierte(n) Heizdraht/-drähte (10) mit elektrischer Energie versorgt wird/werden.

2. Netzunabhängiges Elektrogerät nach Anspruch 1, dadurch gekennzeichnet, daß im Hauptstromkreis (5, 6) durch eine Erregerwicklung (7) an einer Seite (8) des Sockels (1) hochfrequente Energie erzeugt wird, um den Nebenstromkreis durch elektro-magnetische Induktion mit elektrischer Energie zu versorgen, wenn der Haartrockner (3) im Sockel steckt (1), wobei im Nebenstromkreis gegenüber der Hinterseite (15) des Haartrockners eine zum Kondensator C parallel geschaltete Ankerwicklung (19) angebracht ist, so daß ein Sperrschwingkreis mit geringfügig höherer Resonanzfrequenz entsteht als im Hauptkreis, und im Nebenkreis außerdem der mit einem Gleichrichter (20) beschalteter Speicher (17) geschaltet ist, der den Motor (13) mit elektrischer Energie versorgt.

3. Netzunabhängiges Elektrogerät nach einem der Ansprüche 1 und 2, dadurch gekennzeichnet, daß das Wärmemittel nur dann aufgeheizt wird, wenn am Nebenstromkreis elektrischer Strom anliegt, d.h. wenn der Haartrockner (3) im Sockel (1) steckt.

4. Netzunabhängiges Elektrogerät nach einem der Ansprüche 1 - 3, dadurch gekennzeichnet, daß an dem als Wärmetauscher (9) aufgebauten Vorratsspeicher radial von ihm ausgehend verlaufende Rippen (12) angebracht sind, die den Wärmeübergang vom Speicher (9) auf die vom Gebläse (14) vorbeigedrückte Umgebungsluft verbessern sollen.

5. Netzunabhängiges Elektrogerät nach einem der Ansprüche 1 - 4, dadurch gekennzeichnet, daß im Nebenstromkreis außerdem ein Thermostat (11) mit einem Temperaturfühler am Vorratsspeicher und Wärmetauscher (9) geschaltet ist, der die Temperatur des Wärmemittels während des Aufheizens, d.h. wenn der Haartrockner (3) im Sockel (1) eingesteckt ist, überwacht.

6. Netzunabhängiges Elektrogerät nach einem der Ansprüche 1 - 5, dadurch gekennzeichnet, daß der Sockel (1) im allgemeinen rund und mit einem U-förmigen Querschnitt ausgeführt ist, wobei an seiner Grundfläche (8) die Erregerwicklung (7) des Hauptstromkreises (5, 6) angebracht ist, an der die Rückseite (15) des Haartrockners (3) anliegt, wenn dieser im Sockel (1) steckt.
